# FASCICULE DE BREVET EUROPEEN

(11) **EP 0 220 968 B1**
(45) Date de publication et mention de la délivrance du brevet: **04.01.1989**
(21) Numéro de dépôt: 86401732.2
(22) Date de dépôt: 01.08.1986
(51) Int. Cl.: B66D 3/02

(54) **Treuil hydraulique linéaire à fonctionnement continu**
Kontinuierlich arbeitende hydraulische Seilzugvorrichtung
Continuously working hydraulic linear winch

(30) Priorité: 23.10.1985 US 790608
(43) Date de publication de la demande: 06.05.1987
(73) Titulaire: CIBELES INTERNATIONAL INC., Panama 5 (PA)
(72) Inventeur: Biass, David, Genève (CH)
(74) Mandataire: Lefebure, Gérard

(56) Documents cités:
- EP-A- 0 057 622
- EP-A- 0 124 796
- DE-B- 1 290 320
- FR-A- 2 167 951
- FR-A- 2 506 282
- GB-A- 2 153 316
- US-A- 2 992 812
- US-A- 3 495 806
- US-A- 3 685 801
- US-A- 4 007 915
- US-A- 4 212 450

## Description

La présente invention concerne un treuil hydraulique linéaire à fonctionnement continu, comprenant un bâti fixe sous la forme d'une plaque d'appui, une première et une seconde paires de vérins hydrauliques qui s'étendent perpendiculairement à la plaque d'appui et dont les éléments fixes sont fixés à ladite plaque, un premier et un second blocs de traction, qui sont reliés aux éléments mobiles des première et seconde paires de vérins hydrauliques respectivement.

Les treuils hydrauliques linéaires sont bien connus. Ils sont soit du type à fonctionnement intermittent (voir le brevet FR 2 498 169) soit du type à fonctionnement continu (voir la figure 1 des dessins annexés qui représente schématiquement un tel treuil à fonctionnement continu). A forces égales de traction et à courses égales des vérins hydrauliques, les treuils connus à fonctionnement continu ont l'inconvénient de présenter un encombrement en longueur plus grand que celui des treuils à fonctionnement intermittent. Cela tient au fait que dans les treuils à fonctionnement continu, les deux blocs de traction sont montés mobiles dans le bâti du treuil, et au fait qu'une paire supplémentaire de vérins hydrauliques est prévue pour déplacer celui des deux blocs de traction qui est habituellement fixe dans un treuil à fonctionnement intermittent. Par contre, comme leur nom l'indique, les treuils à fonctionnement continu présentent l'avantage de permettre l'obtention d'un mouvement continu du câble, donc de la charge, sur laquelle ils agissent.

La présente invention a donc pour but de fournir un treuil hydraulique linéaire à fonctionnement continu qui présente, à forces égales de traction et à courses égales des vérins hydrauliques, un encombrement en longueur du même ordre de grandeur que celui des treuils hydrauliques linéaires connus à fonctionnement intermittent.

Toutefois, on connaît déjà par le brevet FR-2 167 951 un treuil hydraulique linéaire à fonctionnement continu, selon le préambule de la revendication 1, qui est relativement compact.

Cependant, dans le dispositif représenté dans les figures 2 et 3 de ce brevet français, les deux organes porteurs 9 et 10 et les deux paires de vérins hydrauliques 21 et 22 sont situées d'un même côté de la plaque d'appui 25, seul l'organe porteur 10 étant situé entre les cylindres des quatre vérins 21 et 22. L'organe porteur 9, lorsqu'il est actif, prend appui sur un sabot 11 qui prend lui-même appui sur une pièce transversale 27 dont les extrémités sont respectivement fixées aux tiges de piston 24 des deux vérins 22. De même, l'organe porteur 10 prend appui sur un sabot 12, qui prend lui-même appui sur le fond d'une pièce 26 en forme de U, dont les branches sont respectivement fixées aux tiges de piston 23 des vérins 21.

Bien que, dans son principe, le dispositif le levage et de descente montré dans les figures 2 et 3 de ce brevet français permet de déplacer verticalement de manière quasi continue la tige 8 et la charge attachée à celle-ci, un tel dispositif connu présente néanmoins certains inconvénients. En effet, en service, selon que l'organe porteur 9 ou 10 est actif pour porter la tige 8 et la charge, on ne peut éviter que la pièce 27 ou 26 se déforme par flexion sous le poids de la charge. On ne peut donc éviter que des moments importants de flexion soient appliqués aux tiges de piston 24 des vérins 22 ou aux tiges de piston 23 des vérins 21. Il en résulte que, si un dispositif de levage et de descente était effectivement réalisé conformément aux figures 2 et 3 du brevet FR-A 2 167 951, les tiges de piston 23 et 24, les organes de guidage y associés des vérins 21 et 22 et les organes d'étanchéité associés auxdites tiges de piston et aux pistons desdits vérins seraient, en service, soumis à une usure rapide et prohibitive, incompatible avec une utilisation prolongée du dispositif de levage et de descente. Ce dispositif devrait donc être arrêté fréquemment pour remplacer les pièces usées. Des arrêts fréquents seraient non seulement gênants pour l'exploitation du dispositif de levage et de descente, mais ils augmenteraient aussi de manière pohibitive les coûts d'exploitation et de maintenance.

Les inconvénients susmentionnés sont pratiquement éliminés lorsqu'on utilise deux vérins annulaires 31 et 32, qui entourent concentriquement la tige 8 comme montrée dans les figures 4a à 4e ou 5a à 5g ou 6a à 6d du brevet français précité ou encore deux vérins annulaires 11 comme montrés dans le document GB-A 2 153 316. Toutefois, dans ce cas, on obtient nécessairement une structure extrêmement longue.

La présente invention permet justement d'obtenir une structure de treuil aussi compacte que celle des figures 2 et 3 du document FR-A 2 167 951, tout en réduisant fortement les contraintes de flexions appliquées en service aux tiges de piston des vérins des deux paires de vérins et, par suite, tout en réduisant fortement l'usure des pièces fixes et mobiles qui sont mutuellement en contact, par rapport au dispositif des figures 2 et 3 du brevet français FR-A 2 167 951.

A cet effet, le treuil hydraulique linéaire de la présente invention est caractérisé en ce que les premier et second blocs de traction sont disposés respectivement de part et d'autre de la plaque d'appui, chacun desdits premier et second blocs de traction étant situé entre les cylindres des deux vérins, respectivement, de l'une des deux paires de vérins et fixé directement aux éléments mobiles de la première ou de la seconde paire de vérins, respectivement.

L'invention sera maintenant décrite en détail en faisant référence aux dessins annexés sur lesquels:
La figure 1 montre schématiquement, en élévation, un treuil hydraulique linéaire connu à fonctionnement continu.
La figure 2 montre, en perspective, une première forme d'exécution du treuil hydraulique linéaire de la présente invention.
La figure 3 montre, en élévation, le treuil hydraulique linéaire de la figure 2.
La figure 4 est une vue en coupe suivant la ligne IV-IV de la figure 3.
La figure 5 est une vue du treuil hydraulique linéaire suivant la flèche F de la figure 2.
La figure 6 montre, à plus grande échelle et en coupe verticale l'un des deux blocs de traction du treuil hydraulique linéaire des figures 2 à 5.
La figure 7 est une vue en coupe suivant la ligne VII-VII de la figure 6.
La figure 8 est une vue en coupe suivant la ligne VIII-VIII de la figure 7.
Les figures 9 à 11 montrent trois autres formes d'exécution du treuil hydraulique linéaire de la présente invention.
La figure 12 montre, à plus grande échelle, un détail de la figure 9.

Le treuil hydraulique linéaire connu représenté sur la figure 1 comprend un bâti fixe 1, de forme rectangulaire, formé par deux longerons 1a et 1b entretoisés à leurs extrémités par des traverses 1c et ld qui sont percées en leur milieu d'un trou 2 à travers lequel passe un câble 3. Deux blocs de traction 4 et 5 sont respectivement fixés à des traverses mobiles 6 et 7 dont les extrémités peuvent glisser dans les longerons 1₋a et 1b. La traverse 6 peut être déplacée en va-et-vient avec le bloc de traction 4 par une paire de vérins hydrauliques 8 dont les cylindres sont fixés à la traverse 1c. De même, la traverse 7 peut être déplacée en va-et-vient avec le bloc de traction 5 y associé par une paire de vérins hydrauliques 9 dont les cylindres sont respectivement fixés à des consoles 11 respectivement fixées aux longerons 1a et 1b. Chacun des deux blocs de traction 4 et 5 comporte deux organes de serrage (non montrés), en forme de coin, qui, lorsqu'ils sont sélectivement serrés contre le câble 3, coopèrent avec celui-ci par frottement pour le tirer.

Pour tirer le câble 3 par exemple dans la direction de la flèche G, les deux organes de serrage du bloc de traction 4 sont serrés sur le câble 3 et le bloc de traction 4 est déplacé par les deux vérins hydrauliques 8 dans la direction de la flèche G pendant que le bloc de traction 5, dont les deux organes de serrage sont déserrés, est déplacé dans le sens opposé à la flèche G. Lorsque les blocs de traction 4 et 5 occupent respectivement les positions représentées en trait mixte sur la figure 1, les deux organes de serrage du bloc de traction 5 sont serrés sur le câble 3 et le bloc de traction 5 est déplacé dans le sens de la flèche G pendant que le bloc de traction 4, dont les deux organes de serrage sont maintenant déserrés, est déplacé dans le sens opposé à la flèche G, jusqu'à ce que les deux blocs de traction occupent à nouveau les positions représentées en trait plein sur la figure 1. Ensuite, le cycle décrit ci-dessus recommence autant de fois qu'il est nécessaire pour déplacer de la quantité désirée la charge reliée au câble 3.

Dans les figures 2 à 8, les éléments du treuil hydraulique linéaire de la présente invention, qui ont la même fonction que ceux du treuil hydraulique linéaire connu de la figure 1 sont désignés par les mêmes numéros de référence. Le bâti 1 du treuil hydraulique linéaire de la présente invention se réduit à une unique plaque d'appui 12, perpendiculaire à l'axe longitudinal du câble 3, qui est percée en son centre d'un trou 2 pour le passage dudit câble.

Les cylindres 8a des deux vérins hydrauliques 8 et les cylindres 9a des deux vérins hydrauliques 9 sont fixés à la plaque d'appui 12, les deux cylindres 8a étant situés d'un côté de ladite plaque et dans un premier plan perpendiculaire à celle-ci, tandis que les deux cylindres SLa sont situés de l'autre côté de la plaque 12 dans un second plan perpendiculaire à ladite plaque. De préférence, les premier et second plans susmentionnés sont aussi perpendiculaires l'un à l'autre comme cela est notamment visible dans la figure 5. Les tiges de piston 8b des deux vérins hydrauliques 8 traversent la plaque d'appui 12 et sont fixées directement au bloc de traction 4 qui est disposé entre les cylindres 9a des deux vérins hydrauliques 9. De même, les tiges de piston 9b des deux vérins hydrauliques 9 traversent la plaque d'appui 12 et sont fixées directement au bloc de traction 5 qui est disposé entre les cylindres 8a des deux vérins hydrauliques 8.

Avec un tel arrangement, on obtient.un treuil hydraulique linéaire à fonctionnement continu, qui est extrêmement compact. A titre d'exemple, un treuil hydraulique linéaire réalisé conformément à la présente invention, ayant une capacité de traction de 500 tonnes et ayant des vérins hydrauliques dont la course est de 1,8 m, a une longueur hors tout inférieure à 5 m. A titre de comparaison, un treuil hydraulique linéaire connu réalisé conformément à la figure 1, ayant une capacité de traction de 500 tonnes et des vérins hydrauliques dont la course est seulement de 1,2 m, a une longueur hors tout d'environ 12 m.

Les deux blocs de traction 4 et 5 sont identiques, de sorte que l'on ne décrira que l'un d'eux en faisant référence aux figures 6 à 8. Comme montré dans ces figures, le bloc de traction 4 comporte, de façon connu, un châssis ou corps 13 ayant quatre parois deux à deux perpendiculaires définissant un passage allongé à section transversale rectangulaire, dans lequel sont disposés deux organes de serrage 14 en forme de coin, entre lesquels passe le câble 3. Chacun des deux organes de serrage 14 a, de façon connue, une surface extérieure 14a qui est en pente par rapport à l'axe longitudinal du câble 3, et peut rouler, par l'intermédiaire d'un jeu de rouleaux 15, sur la surface intérieure 16a d'une pièce d'appui 16 qui est fixée rigidement au corps 13 et dont la surface intérieure de roulement 16a a une pente identique à celle de la surface 14a de l'organe de serrage 14 correspondant. Ainsi, tout déplacement relatif des deux organes de serrage 14 par rapport au corps 13 provoque, suivant le sens dudit déplacement, le serrage ou le déserrage du câble 3 par lesdits organes de serrage 14.

Des moyens sont en outre prévus pour synchroniser les mouvements des deux organes de serrage 14, pour les déplacer entre leurs positions de serrage et de déserrage respectives montrées sur les figures 6 et 8, et pour maintenir les deux organes de serrage 14 dans leur position de déserrage. Habituellement, ces trois fonctions sont exécutées par des éléments distincts, dont au moins certains d'entre eux sont situés par l'extérieur du bloc de traction. Suivant une forme préférée d'exécution de la présente invention, ces trois fonctions sont exécutées par un unique vérin hydraulique auxiliaire 17 situé à l'intérieur du corps 13 du bloc de traction 4. Comme montré dans les figures 6 et 8, la tige de piston 17a du vérin 17 a une longueur sensiblement égale à celle du corps 13, et elle est fixée à chacune de ses extrémités à un bloc 18 lui-même fixé rigidement au corps 13. Au milieu de la tige de piston 17a est fixé rigidement un piston 17b. Le «cylindre» 17ç du vérin 17 a une section transversale dont le profil extérieur est carré comme cela est plus particulièrement visible dans la figure 7. Le «cylindre» 17c est partiellement engagé dans deux cavités rectangulaires 19 qui se font mutuellement face et qui sont respectivement formées dans les organes de serrage 14. Chacune des deux cavités 19 a une longueur égale à celle du «cylindre» 17c de telle façon que les extrémités de celui-ci soient en contact avec les faces d'extrémités des cavités 19. Un fluide sous pression peut être admis dans le «cylindre» 17c du côté gauche du piston 17b (vu dans la figure 6) à travers un trou 21 percé radialement dans la tige de piston 17a à proximité du piston 17b, à travers un passage axial (non montré) de la tige de piston 17a à travers une conduite 22 raccordée à l'extrémité gauche de ladite tige de piston. De même, le fluide sous pression peut être admis dans le «cylindre» 17c du côté droit du piston 17b à travers un trou 23 percé radialement dans la tige de piston 17a, à travers un autre passage axial (non montré) formé dans la tige de piston 17a et à travers une conduite 24 raccordée à l'extrémité droite de ladite tige de piston. Avec un tel arrangement, lorsque le fluide sous pression est admis dans le «cylindre» 17c à travers la conduite 22, le «cylindre» 17c est déplacé vers la gauche (vu dans la figure 6) et, du fait qu'il est emboîté dans les cavités 19 des deux organes de serrage 14, il déplace ceux-ci, de manière rigoureusement synchrone, vers leur position de serrage. Inversement, lorsque le fluide sous pression est admis dans le «cylindre» 17c à travers la conduite 24, le «cylindre» 17c est déplacé vers la droite (vu dans la figure 6) et il entraîne avec lui, de manière rigoureusement synchrone, les deux organes de serrage 14 vers leur position de déserrage, dans laquelle ils peuvent être maintenus aussi longtemps qu'on le désire en maintenant la pression dans la conduite 24.

Dans les trois formes d'exécution représentées sur les figures 9 à 11, les éléments qui sont identiques ou qui jouent le même rôle que ceux des figures 2 à 8 sont désignés par les mêmes numéros de référence.

Dans les treuils représentés sur les figures 9 et 10, les deux blocs de traction 4 et 5, la première paire de vérins 8 et la deuxième paire de vérins 9 sont disposés dans un même plan perpendiculaire à la plaque 12, le bloc de traction 4 et les deux vérins 8 étant situés d'un côté de la plaque 12, tandis que les deux vérins 9 et le bloc de traction 5 sont situés de l'autre côté de la plaque 12. Dans le treuil de la figure 9, les tiges de piston 8b et 9b des quatre vérins 8 et 9 sont fixées à la plaque 12, tandis que dans le treuil de la figure 10, les cylindres 8a et 9a des quatre vérins 8 et 9 sont fixés à la plaque 12. De préférence, dans le treuil de la figure 9, les tiges de piston 8b des deux vérins 8 sont respectivement alignées avec les tiges de piston 9b des deux vérins 9, et les tiges de piston alignées 8b et 9b sont constituées par une tige 25 qui est commune à deux vérins 8 et 9 et qui est fixée en son milieu à la plaque 12. A cet effet, comme montré dans la figure 12, chaque tige 25 passe dans un trou 26 de la plaque 12 et est pourvue en son milieu d'une collerette 27 qui est maintenue axialement en appui contre un épaulement 28 par une bague filetée 29 vissée dans le trou 26. En outre, le corps 13 de chacun des deux blocs de traction 4 et 5 du treuil de la figure 9 comporte deux trous cylindriques borgnes 31 qui sont obturés, du côté de la plaque 12, par un bouchon annulaire 32 servant de guide pour la tige 25, et dans lesquels coulissent respectivement les pistons des deux vérins 8 ou 9.

De manière similaire, les cylindres 8a des deux vérins 8 du treuil de la figure 10 sont respectivement alignés avec les cylindres 9-a des deux vérins 9, et les cylindres alignés sont constitués par un corps cylindrique 33 qui est commun à deux vérins 8 et 9 et qui est fixé en son milieu à la plaque 12 par des moyens semblables à ceux représentés sur la figure 12 et déjà décrits à propos de la tige 25. L'alésage intérieur du corps cylindrique 33 est pourvu en son milieu d'une cloison transversale séparant les chambres des deux vérins 8 et 9. En outre, dans le treuil de la figure 10, le corps 13 de chacun des deux blocs de traction 4 et 5 comporte, à son extrémité la plus éloignée de la plaque 12, deux parties 34 qui s'étendent latéralement dans des directions opposées et auxquelles sont respectivement fixées les tiges de pistons 8b ou 9b des vérins 8 ou 9.

Dans le treuil de la figure 11, les deux blocs de traction 4 et 5, les deux vérins 8 et les deux vérins 9 sont disposés d'une manière semblable à celle montrée sur la figure 2, mais les quatre vérins 8 et 9 sont plus longs. Dans ce cas, les cylindres ELa et 9a des vérins passent à travers des trous 35 de la plaque 12 et sont fixés sensiblement en leur milieu à ladite plaque 12 par des moyens semblables à ceux représentés sur la figure 12 et déjà décrits à propos de la tige 25. En outre, les tiges de piston 8b et 9b des vérins 8 et 9 du treuil de la figure 11 sont fixées à des parties latérales saillantes 34 du corps des blocs de traction 4 et 5, respectivement, d'une manière semblable à celle montrée sur la figure 10.

Bien que cela ne soit pas montré sur les figures 9 à 11, chacun des blocs de traction 4 et 5 peut comporter un vérin auxiliaire semblable au vérin 17 représenté dans les figures 6 à 8, pour déplacer de manière synchrone les organes de serrage 14 entre leurs positions de serrage et de déserrage.

Il va de soi que les formes d'exécution de la présente invention qui ont été décrites ci-dessus ont été données à titre d'exemples purement indicatifs et nullement limitatifs, et que de nombreuses modifications peuvent être facilement apportées par l'homme de l'art sans pour autant sortir du cadre de la présente invention comme revendiquée. C'est ainsi notamment que, au lieu d'être réalisé sous la forme d'un bloc moulé, le corps 13 de chacun des deux blocs de traction 4 et 5 peut être constitué par plusieurs éléments assemblés les uns aux autres.

## Revendications

1. Treuil hydraulique linéaire à fonctionnement continu, comprenant un bâti fixe (1) sous la forme d'une plaque d'appui (12), une première et une seconde paires de vérins hydrauliques (8 et 9) qui s'étendent perpendiculairement à la plaque d'appui et dont les éléments fixes (8a et 9a; 8b et 9b) sont fixés à ladite plaque, un premier et un second blocs de traction (4 et 5), qui sont reliés aux éléments mobiles (8b et 9b; 8a et 9a) des première et seconde paires de vérins hydrauliques (8 et 9) respectivement, caractérisé en ce que les premier et second blocs de traction (4 et 5) sont disposés respectivement de part et d'autre de la plaque d'appui (12), chacun desdits premier et second blocs de traction (4 et 5) étant situé entre les cylindres (8a ou 9a) des deux vérins (8 ou 9), respectivement, de l'une des deux paires de vérins et fixé directement aux éléments mobiles (8b ou 9b; 8a ou 9a) de la première ou de la seconde paire de vérins (8 et 9), respectivement.

2. Treuil hydraulique linéaire selon la revendication 1, caractérisé en ce que la première paire de vérins (8) est disposée dans un premier plan perpendiculaire à la plaque d'appui (12), en ce que la seconde paire de vérins (9) est disposée dans un second plan perpendiculaire à la plaque d'appui (12), en ce que les tiges de pistons (8b ou 9b) de chaque paire de vérins (8 ou 9) sont fixées au bloc de traction (4 ou 5) y associé, tandis que les cylindres (8a ou 9a) de chaque paire de vérins (8 ou 9) sont fixés à la plaque d'appui (12) et s'étendent au moins partiellement du côté opposé de ladite plaque par rapport au bloc de traction (4 ou 5) y associé, et en ce que chacun des deux blocs de traction (4 ou 5) est disposé entre les cylindres (9a ou 8a) de la paire de vérins (9 ou 8) associée à l'autre bloc de traction (5 ou 4).

3. Treuil hydraulique linéaire selon la revendication 2, caractérisé en ce que les cylindres (8a ou 9a) de chaque paire de vérins (8 ou 9) sont entièrement situés du côté opposé de la plaque d'appui (12) par rapport au bloc de traction (4 ou 5) y associé.

4. Treuil hydraulique linéaire selon la revendication 2, caractérisé en ce que les cylindres (8a ou 9a) de chaque paire de vérins (8 ou 9) passent à travers des trous (35) de la plaque d'appui (12) et sont fixés sensiblement en leur milieu à ladite plaque (12), et en ce que chacun des deux blocs de traction (4 et 5) comporte, à son extrémité la plus éloignée de la plaque d'appui (12), deux parties (34) qui s'étendent latéralement dans des directions opposées et auxquelles sont fixées les tiges de piston (8Q ou 9_{J}2) de la paire de vérins (8 ou 9) y associée.

5. Treuil hydraulique linéaire selon l'une quelconque des revendications 2 à 4, caractérisé en ce que le second plan est perpendiculaire au premier plan.

6. Treuil hydraulique linéaire selon la revendication 1, caractérisé en ce que les deux blocs de traction (4 et 5) et les première et seconde paires de vérins (8 et 9) sont disposés dans un même plan perpendiculaire à la plaque d'appui (12), le premier bloc de traction (4) et la première paire de vérins (8) étant situés d'un côté de ladite plaque (12), tandis que le second bloc de traction (5) et la seconde paire de vérins (9) sont situés de l'autre côté de ladite plaque (12).

7. Treuil hydraulique linéaire selon la revendication 6, caractérisé en ce que les tiges de piston (8Q et 9b) des quatre vérins (8 et 9) sont fixées à la plaque d'appui (12).

8. Treuil hydraulique linéaire selon la revendication 7, caractérisé en ce que les tiges de piston (8Q) de la première paire de vérins (8) sont respectivement alignées avec les tiges de piston (9b) de la seconde paire de vérins (9), et en ce que les tiges de piston alignées (8b et 9b) sont constituées par une tige (25) qui est commune à deux vérins (8 et 9) respectivement de la première et de la seconde paire de vérins et qui est fixée en son milieu à la plaque d'appui (12).

9. Treuil hydraulique linéaire selon la revendication 8, caractérisé en ce que chacun des deux blocs de traction (4 et 5) comporte deux trous cylindriques borgnes (31) qui sont obturés, du côté de la plaque d'appui (12), par un bouchon annulaire (32) servant de guide pour ladite tige (25), et dans lesquels coulissent respectivement les pistons des vérins (8 ou 9) de l'une des deux paires de vérins.

10. Treuil hydraulique linéaire selon la revendication 6, caractérisé en ce que les cylindres (8a et 9^{g}) des quatre vérins (8 et 9) sont fixés à la plaque d'appui (12).

11. Treuil hydraulique linéaire selon la revendication 10, caractérisé en ce que les cylindres (8a) de la première paire de vérins (8) sont respectivement alignés avec les cylindres (9a) de la seconde paire de vérins (9), et en ce que les cylindres alignés (8a et 9a) sont constitués par un corps cylindrique (33) qui est commun à deux vérins (8 et 9) respectivement de la première et de la seconde paire de vérins et qui est fixé en son milieu à la plaque d'appui (12).

12. Treuil hydraulique linéaire selon la revendication 10 ou 11, caractérisé en ce que chacun des deux blocs de traction (4 et 5) comporte, à son extrémité la plus éloignée de la plaque d'appui (12), deux parties (34) qui s'étendent latéralement dans des directions opposées et auxquelles sont fixées les tiges de piston (8b ou 9b) de la paire de vérins (8 ou 9) y associée.

13. Treuil hydraulique linéaire selon l'une quelconque des revendications 1 à 12, dans lequel chacun des deux blocs de traction (4 et 5) comporte un corps (13) ayant deux faces intérieures opposées (16a) en pente par rapport à l'axe longitudinal du corps (13) et deux organes de serrage (14), en forme de coin, ayant chacun une face extérieure (14g) présentant la même pente que l'une des deux faces intérieures (16a) du corps (17), de telle manière qu'un déplacement longitudinal relatif des deux organes de serrage par rapport au corps (13) provoque, suivant le sens dudit déplacement relatif, le serrage ou le desserrage par lesdits organes de serrage (14) d'un câble (3) avec lequel le treuil hydraulique est destiné à coopérer, caractérisé en ce que chacun des deux blocs de traction (4 et 5) comporte en outre un vérin hydraulique auxiliaire (17) dont le «cylindre» (17c) est partiellement emboîté dans deux cavités (19) mutuellement en regard, formées respectivement dans les deux organes de serrage (14) et ayant une longueur égale à celle du «cylindre» (17c) du vérin (17), et dont la tige de piston est fixée, à chacune de ses extrémités, au corps (13) du bloc de traction.

## Patentansprüche

1. Kontinuierlich arbeitende, hydraulische, lineare Seilzugvorrichtung mit einem festen, als Auflageplatte (12) ausgebildeten Gestell (1), einem ersten und einem zweiten Paar von hydraulischen Hubvorrichtungen (8 und 9), die sich lotrecht zur Auflageplatte erstrecken und deren feststehende Elemente (8a und 9a; und 8b und 9b) an dieser Platte befestigt sind, einem ersten und einem zweiten Zugblock (4 und 5), die jeweils mit beweglichen Elementen (8b und 9b; 8a und 9a) des ersten bzw. zweiten Paars der hydraulischen Hubvorrichtungen (8 und 9) verbunden sind, dadurch gekennzeichnet, daß der erste und der zweite Zugblock (4 und 5) jeweils auf der einen bzw. anderen Seite der Auflageplatte (12) angeordnet sind, wobei jeder dieser ersten und zweiten Zugblöcke (4 und 5) sich zwischen den Zylindern (8a oder 9a) von zwei Hubvorrichtungen (8 oder 9) des einen bzw. des anderen Paars von Hubvorrichtungen befindet und direkt an den beweglichen Elementen (8b oder 9b; 8a oder 9a) des ersten bzw. zweiten Paars von Hubvorrichtungen (8 und 9) befestigt ist.

2. Hydraulische, lineare Seilzugvorrichtung nach Anspruch 1, dadurch gekennzeichnet, daß das erste Paar von Hubvorrichtungen (8) in einer ersten, lotrecht zur Anlageplatte (12) stehenden Ebene angeordnet ist, daß das zweite Paar von Hubvorrichtungen (9) in einer zweiten, lotrecht zur Anlageplatte (12) stehenden Ebene angeordnet ist, daß die Kolbenstangen (8b oder 9b) jedes Paars von Hubvorrichtungen (8 oder 9) an dem damit verbundenen Zugblock (4 oder 5) befestigt sind, während die Zylinder (8a oder 9a) jedes Paars von Hubvorrichtungen (8 oder 9) an der Anlageplatte (12) befestigt sind und sich wenigstens teilweise auf der Seite dieser Platte erstrecken, die dem jeweils zugehörigen Zugblock (4 oder 5) entgegengesetzt ist, und daß jeder der beiden Zugblöcke (4 oder 5) zwischen den Zylindern (9a oder 8a) des Paars von Zugvorrichtungen (9 oder 8) angeordnet ist, das dem anderen Zugblock (5 oder 4) zugeordnet ist.

3. Hydraulische, lineare Seilzugvorrichtung nach Anspruch 2, dadurch gekennzeichnet, daß die Zylinder (8a oder 9a) jedes Paars von Hubvorrichtungen (8 oder 9) sich gänzlich auf derjenigen Seite der Anlageplatte (12) befinden, die von dem zugehörigen Zugblock (4 oder 5) abgelegen ist.

4. Hydraulische, lineare Seilzugvorrichtung nach Anspruch 2, dadurch gekennzeichnet, daß die Zylinder (8a oder 9a) jedes Paars von Hubvorrichtungen (8 oder 9) durch Löcher (35) der Anlageplatte (12) hindurchgehen und etwa in ihrer Mitte an der Platte (12) befestigt sind und daß jeder der beiden Zugblöcke (4 und 5) an seinem von der Anlageplatte (12) am weitesten entfernten Ende zwei Teile (34) umfaßt, die sich seitlich in entgegengesetzten Richtungen erstrecken und an denen die Kolbenstangen (8b oder 9b) des zugehörigen Paars von Hubvorrichtungen (8 oder 9) befestigt sind.

5. Hydraulische, lineare Seilzugvorrichtung nach einem der Ansprüche 1 bis 4, dadurch gekennzeichnet, daß die zweite Ebene lotrecht zur ersten Ebene ist.

6. Hydraulische, lineare Seilzugvorrichtung nach Anspruch 1, dadurch gekennzeichnet, daß die beiden Zugblöcke (4 und 5) und das erste und das zweite Paar von Hubvorrichtungen (8 und 9) in derselben, zu der Anlageplatte (12) lotrechten Ebene angeordnet sind, wobei der erste Zugblock (4) und das erste Paar von Hubvorrichtungen (8) auf einer Seite dieser Platte (12) gelegen ist, während der zweite Zugblock (5) und das zweite Paar von Hubvorrichtungen (9) auf der anderen Seite dieser Platte (12) gelegen ist.

7. Hydraulische, lineare Seilzugvorrichtung nach Anspruch 6, dadurch gekennzeichnet, daß die Kolbenstangen (8b und 9b) der 4 Hubvorrichtungen (8 und 9) an der Anlageplatte (12) befestigt sind.

8. Hydraulische, lineare Seilzugvorrichtung nach Anspruch 7, dadurch gekennzeichnet, daß die Kolbenstangen (8b) des ersten Paars von Hubvorrichtungen (8) jeweils mit den Kolbenstangen (9b) des zweiten Paars von Hubvorrichtungen (9) fluchten und daß die miteinander fluchtenden Kolbenstangen (8b und 9b) von einer Stange (25) gebildet sind, die 2 Hubvorrichtungen (8 und 9) des ersten bzw. des zweiten Paars von Hubvorrichtungen angehört und in ihrer Mitte an der Anlageplatte (12) befestigt ist.

9. Hydraulische, lineare Seilzugvorrichtung nach Anspruch 8, dadurch gekennzeichnet, daß jeder der 2 Zugblöcke (4 und 5) 2 zylindrische Blindbohrungen (31) enthält, die zur Seite der Anlageplatte (12) hin durch einen Ringverschluß (32) abgeschlossen sind, der als Führung für die genannte Stange (25) dient, und in denen jeweils die Kolben der Hubvorrichtung (8 oder 9) eines der beiden Paare von Hubvorrichtungen gleiten.

10. Hydraulische, lineare Seilzugvorrichtung nach Anspruch 6, dadurch gekennzeichnet, daß die Zylinder (8a und 9a) der 4 Hubvorrichtungen (8 und 9) an der Anlageplatte (12) befestigt sind.

11. Hydraulische, lineare Seilzugvorrichtung nach Anspruch 10, dadurch gekennzeichnet, daß die Zylinder (8a) des ersten Paars von Hubvorrichtungen (8) jeweils mit den Zylindern (9a) des zweiten Paars von Hubvorrichtungen (9) fluchten und daß die fluchtenden Zylinder (8a und 9a) von einem zylindrischen Körper (33) gebildet sind, der beiden Hubvorrichtungen (8 und 9) des ersten bzw. zweiten Paars von Hubvorrichtungen gemeinsam ist und der in seiner Mitte an der Anlageplatte (12) befestigt ist.

12. Hydraulische, lineare Seilzugvorrichtung nach Anspruch 10 oder 11, dadurch gekennzeichnet, daß jeder der beiden Zugblöcke (4 oder 5) an seinem von der Anlageplatte (12) am weitesten entfernten Ende 2 Teile (34) umfaßt, die sich seitlich in entgegengesetzter Richtung erstrecken und an denen die Kolbenstangen (8b oder 9b) des zugehörigen Paars von Hubvorrichtungen (8 oder 9) befestigt sind.

13. Hydraulische, lineare Seilzugvorrichtung nach einem der Ansprüche 1 bis 12, in welcher jeder der beiden Zugblöcke (4 und 5) einen Körper (13) umfaßt, der 2 einander gegenüber liegende, geneigt zur Längsachse des Körpers (13) verlaufende Innenflächen (16a) und 2 keilförmige Klemmorgane (14) aufweist, von denen jedes eine Aussenfläche (14a) derselben Neigung wie eine der beiden Innenflächen (16a) des Körpers (17) aufweist, derart, dass eine Längsverschiebung der beiden Klemmorgane im Verhältnis zu dem Körper (13), je nach der Richtung der relativen Verschiebung, die Klemmung oder Lösung dieser Klemmorgane (14) an einem Kabel (3) hervorruft, mit dem die hydraulische Winde zusammenzuwirken bestimmt ist, dadurch gekennzeichnet, dass jeder der beiden Zugblöcke (4 und 5) ferner eine hydraulische Hilfs-Hubvorrichtung (17) umfasst, deren «Zylinder» (17c) teilweise in 2 einander zugewendeten Vertiefungen (19) eingelassen ist, die jeweils in den beiden Klemmorganen (14) gebildet sind und deren Länge mit derjenigen des «Zylinders» (17c) der Hubvorrichtung (17) übereinstimmt und deren Kolbenstange mit jedem ihrer Enden an dem Körper (13) des Zugblocks befestigt ist.

## Claims

1. A continuously operating hydraulic linear winch, comprising a fixed structure (1) in the form of a support plate (12), first and second pairs of hydraulic actuators (8 and 9) which extend perpendicularly to the support plate and of which the stationary elements (8a and 9a; 8b and 9b) are secured to said plate, first and second traction units (4 and 5) which are connected to moving elements (8b and 9b; 8a and 9a) of the first and second pairs of hydraulic actuators (8 and 9) respectively, characterised in that the first and second traction units (4 and 5) are disposed respectively on either side of the support plate (12), each of said first and second traction units (4 and 5) being situated between the cylinders (8a or 9a) of the two actuators (8 or 9), respectively, of one of the two pairs of actuators and being secured directly to the moving elements (8b or 9b; 8a or 9a) of the first or second pair of actuators (8 and 9), respectively.

2. A hydraulic linear winch according to claim 1, characterised in that the first pair of actuators (8) is disposed in a first plane perpendicular to the support plate (12), in that the second pair of actuators (9) is disposed in a second plane perpendicular to the support plate (12), in that the piston rods (8b or 9b) of each pair of actuators (8 or 9) are secured to the traction unit (4 or 5) associated therewith, whereas the cylinders (8a or 9a) of each pair of actuators (8 or 9) are secured to the support plate (12) and extend at least partly on the opposite side of said plate in relation to the traction unit (4 or 5) associated therewith, and in that each of the two traction units (4 or 5) is disposed between the cylinders (9a or 8a) of the pair of actuators (9 or 8) associated with the other traction unit (5 or 4).

3. A hydraulic linear winch according to claim 2, characterised in that the cylinders (8a or 9a) of each pair of actuators (8 or 9) are wholly situated on the opposite side of the support plate (12) in relation to the traction unit (4 or 5) associated therewith.

4. A hydraulic linear winch according to claim 2, characterised in that the cylinders (8a or 9a) of each pair of actuators (8 or 9) pass through apertures (35) in the support plate (12) and are secured substantially at their centre to said plate (12), and in that each of the two traction units (4 or 5) comprises, at its end most remote from the suppor plate (12), two portions (34) which extend laterally in opposite directions and to which are secured the piston rods (8b or 9b) of the pair of actuators (8 or 9) associated therewith.

5. A hydraulic linear winch according to any one of claims 2 to 4, characterised in that the second plane is perpendicular to the first plane.

6. A hydraulic linear winch according to claim 1, characterised in that the two traction units (4 and 5) and the first and second pairs of actuators (8 or 9) are disposed in one plane perpendicular to the support plate (12), the first traction unit (4) and the first pair of actuators (8) being situated on the side of said plate (12), whereas the second traction unit (5) and the second pair of actuators (9) are situated on the other side of said support plate (12).

7. A hydraulic linear winch according to claim 6, characterised in that the piston rods (8b and 9b) of the four actuators (8 and 9) are secured to the support plate (12).

8. A hydraulic linear winch according to claim 7, characterised in that the piston rods (8b) of the first pair of actuators (8) are aligned respectively with the piston rods (9b) of the second pair of actuators (9), and in that the aligned piston rods (8b and 9b) are formed as a rod (25) which is common to the two actuators (8 and 9) respectively of the first pair and second pair of actuators and which is secured at its centre to the support plate (12).

9. A hydraulic linear winch according to claim 8, characterised in that each of the two traction units (4 and 5) comprises blind cylindrical holes (31) which are closed, on the side of the support plate (12), by an annular plug (32) serving as a guide for said rod (25) and in which slide respectively the pistons of the actuators (8 or 9) of one of the two pairs of actuators.

10. A hydraulic linear winch according to claim 6, characterised in that the cylinders (8a and 9a) of the four actuators (8 and 9) are secured to the support plate (12).

11. A hydraulic linear winch according to claim 10, characterised in that the cylinders (8a) of the first pair of actuators (8) are aligned respectively with the cylinders (9a) of the second pair of actuators (9), and in that the aligned cylinders (8a and 9a) are formed by a cylindrical body (33) which is common to two actuators (8 and 9) respectively of the first pair and second pair of actuators and which is secured at its centre to the support plate (12).

12. A hydraulic linear winch according to claim 10 or 11, characterised in that each of the two traction units (4 and 5) comprises, at its end most remote from the support plate (12), two portions (34) which extend laterally in opposite directions and to which are secured the piston rods (8b or 9b) of the pair of actuators (8 or 9) associated therewith.

13. A hydraulic linear winch according to any one of claims 1 to 12, in which each of the two traction units (4 and 5) comprises a body (13) having two opposite inner surfaces (16a) inclined relative to the longitudinal axis of the body (13) and two wedge-like clamping members (14), each of which has an outer surface (14a) having the same inclination as one of the two inner surfaces (16a) of the body (17) (sic) so that a relative longitudinal movement of the two clamping members in relation to the body (13) causes, in accordance with the direction of said relative movement, the clamping or release by said clamping members (14) of a cable (3) with which the hydraulic winch is intended to cooperate, characterised in that each of the two traction units (4 and 5) also comprises an auxiliary hydraulic actuator (17) whose "cylinder" (17c) is partly enclosed in two mutually facing cavities (19) formed respectively in the two clamping members (14) and of a length equal to that of the "cylinder" (17c) of the actuator (17), and of which the piston rod is secured at each of its ends to the body (13) of the traction unit.
